# EUROPÄISCHE PATENTSCHRIFT

(11) **EP 0 192 851 B1**
(45) Veröffentlichungstag und Bekanntmachung des Hinweises auf die Patenterteilung: **22.02.1989**
(21) Anmeldenummer: 85116233.9
(22) Anmeldetag: 19.12.1985
(51) Int. Cl.: B65H 51/22

(54) **Liefervorrichtung für laufende Fäden**
Delivery device for yarns
Dispositif fournisseur de fil

(30) Priorität: 23.02.1985 DE 3506490
(43) Veröffentlichungstag der Anmeldung: 03.09.1986
(73) Patentinhaber: SOBREVIN Société de brevets industriels-Etablissement, FL-9490 Vaduz (LI)
(72) Erfinder: Riva, Ermete, I-Pagnana di Merate (IT)
(74) Vertreter: Rieder, Hans-Joachim, Dr.

(56) Entgegenhaltungen:
- EP-A- 0 094 099
- EP-A- 0 164 032
- DD-A- 78 930
- DE-A- 2 651 857
- DE-B- 1 760 738

## Beschreibung

Die Erfindung betrifft eine Liefervorrichtung für laufende Fäden, mit einem Speicherkörper, welchem der Faden in Umfangsrichtung zuläuft und von dem der Faden über Kopf abgezogen wird und auf welchem eine bestimmte einstellbare Anzahl von Fadenwindungen als Vorratsmenge zwischen Zulaufstelle und Abzugsstelle gespeichert ist, wobei zur Bestimmung der Fadenwindungen eine die Speicherkörper-Mantelfläche abtastende, den Drehantrieb für den Fadenzulauf steuernde Lichtschranke vorgesehen ist und die Drehzahl des Drehantriebes in Abhängigkeit von der am Lichtschrankenempfänger gemessenen Lichtstärke (Lichtmenge) gesteuert ist.

Eine derartige Liefervorrichtung geht aus der CS-PS 223 856 (x DE-A-28 49 388) hervor, die eine fotoelektrische Anordnung aufweist, bei der Licht auf die Trommeloberfläche des Speicheroberkörpers gesendet wird, welches nur von demjenigen Teil der Trommel reflektiert wird, der nicht durch den Fadenvorrat abgedeckt wird. Das reflektierte Licht wird von einem Fototransistor aufgefangen, wobei das Ausgangssignal des Fototransistors proportional zu dem empfangenen Licht ist. Das Ausgangssignal wird mittels einer elektronischen Schaltung derart weiterverarbeitet, daß die Steuerung der Drehzahl des Drehantriebes in Abhängigkeit von dem reflektierten Licht erfolgt.

Ferner ist eine Liefervorrichtung für laufende Fäden aus der DE-PS 1 760 738 bekannt, wobei die Lichtschranke dazu dient, den Antrieb des Speicherkörpers so zu steuern, daß in etwa immer ein vorbestimmter Umwindungsvorrat auf dem Speicherkörper vorhanden ist. Erreicht der in axialer Richtung erfolgende Fadenabzug eine Größenordnung derart, daß der Umwindungsvorrat eine gewisse untere Grenze unterschreitet, so bedingt die Lichtschranke eine Drehzahlerhöhung des Speicherkörpers. Umgekehrt findet eine Verlangsamung der Drehzahl oder sogar eine Sillsetzung des Speicherkörpers statt, wenn der Umwindungsvorrat die bestimmte Maximalgrenze überschreitet. Die Liefervorrichtung arbeitet daher im wesentlichen nach dem Start/Stop-Prinzip. Hierdurch unterliegt der zu speichernde Faden einer ungünstigen Zugbelastung. Ferner ist die Beanspruchung der Bremsvorrichtung solcher Liefervorrichtungen erheblich.

Der Erfindung liegt die Aufgabe zugrunde, eine Liefervorrichtung der eingangs genannten Art zu schaffen, die zu einer verbesserten Vergleichmäßigung des Fadenwickels führt und sich unterschiedlichen Fadenabzugsgeschwindigkeiten und Fadendicken einwandfrei anpaßt.

Diese Aufgabe wird erfindungsgemäß dadurch gelöst, daß die Lichtschranke als sich etwa über die Speicherlänge des Speicherkörpers erstreckende Lichtschrankenleiste gestaltet ist und daß die Lichtstärke des Lichtschrankensenders über die Speicherlänge variierbar ist.

Die Unteransprüche stellen vorteilhafte Weiterbildungen der Erfindung dar.

Zufolge derartiger Ausgestaltung ist eine gattungsgemäße Liefervorrichtung von erhöhtem Gebrauchswert gegeben. Im Gegensatz zum Stand der Technik erstreckt sich die Lichtschranke etwa über die gesamte Speicherlänge des Speicherkörpers. Je mehr Fadenwindungen auf den Speicherkörper aufgebracht werden, desto geringer wird die reflektierte Lichtstärke. Das bedeutet, daß mit zunehmender Lichtstärken-Reduzierung auch die Drehzahl des Speicherkörpers verringert wird. Auf diese Weise läßt sich eine konstante Vorratsmenge am Speicherkörper erreichen, ohne nach dem Start/Stop-Prinzip arbeiten zu müssen. Es ergibt sich eine Vergleichmäßigung der Spannung des aufgebrachten Fadens. Die Lichtstärken-Messung (Lichtmenge) kann mit der Lichtschrankenleiste - über diese integriert - gemessen werden und auch über die Zeitspanne, die jeweils vergeht zwischen Abdunkeln und Ansprechen einer nur die abzugsseitigen Fadenwindungen abtastenden Lichtschranke. Der Drehantrieb setzt erst dann den Speicherkörper still, wenn sich die Fadenwindungen über die gesamte Speicherlänge erstrecken. Dies ist allerdings ein Sonderfall, der in der Praxis kaum auftritt. Daher unterliegt die der Liefervorrichtung zugeordnete Bremseinrichtung nur einer geringen Beanspruchung, verbunden mit einer höheren Lebenserwartung der Vorrichtung. Zwecks Variation der Anzahl der Fadenwindungen auf dem Speicherkörper und der Wickelgeschwindigkeit zum Auffüllen ist die Lichtstärke des Lichtschrankensenders über die Speicherlänge variierbar. Dies kann z. B. durch Potentiometer geschehen. Eine Anpassung an unterschiedliche Fadenabzugsgeschwindigkeiten und Fadendicken ist somit ohne weiteres möglich. Eine Veränderung der Vorratsmenge ist auf einfache Weise zu erreichen. So läßt sich z. B. durch Erhöhen der Lichtintensität die Anzahl der Fadenwindungen und die Aufwickelgeschwindigkeit vergrößern. Eine Reduzierung der Lichtintensität bedeutet dagegen eine Abnahme der Fadenwindungen als Vorratsmenge und eine Abnahme der Wickelgeschwindigkeit. Weitere Variationen lassen sich dadurch erreichen, daß der Lichtschrankensender von reihenförmige nebeneinander angeordneten, moduliertes Licht aussendenden, in ihrer Lichtstärke einstellbaren Leuchtdioden gestaltet ist. Es ist daher möglich, bei sämtlichen Sendern die Lichtstärke gleichmäßig zu erhöhen. Es kann jedoch auch eine individuelle Verstärkung der Lichtintensität erfolgen. Vorteilhaft ist, wenn die Lichtschrankenleiste so gestaltet ist, daß ein Lichtleiter vorgesehen ist, der das Licht von einer Stelle des Umfanges des Speicherkörpers transportiert zu einer anderen Stelle. Dieser Lichtleiter kann als Block aus Glas oder dergleichen bestehen oder aus Lichtleiterfasern, die von einem Träger gefaßt sind. Um die Lichtschrankensteuerung störungsunanfälliger zu gestalten, empfiehlt es sich deshalb, daß der Speicherkörper ein Tragstück mit Lichtleiterfasern aufweist, deren reihenförmig nebeneinander liegende Stirnflächen zur Speicherkörper-Mantelfläche freiliegen, wobei jeweils die eine Stirnfläche jeder Lichtleiterfaser dem Lichtschrankensender und die andere Stirnfläche in Umfangsrichtung des Speicherkörpers versetzt dem Lichtschrankenempfänger zugekehrt liegt. Verwendet wird vorzugsweise moduliertes Licht, um Störeffekte aus dem Tageslicht oder dergleichen auszuschalten. Es bietet sich dabei an, das Tragstück als Bogenstück zu gestalten. Sender und Empfänger der Lichtschranke können daher benachbart zueinander angeordnet sein. Eine Variante zeichnet sich dadurch aus, daß die Stirnflächen der Lichtleiterfasern in zwei benachbarten. dem Speicherkörper verstellbar zugeordneten Stäben zur Variation der Speicherkörper-Mantelfläche im Bereich der Fadenaufwickelstelle liegen. Bei dieser Version handelt es sich selbstverständlich um einen stehenden Speicherkörper. Erfolgt eine Verlagerung der Stäbe, so werden die Lichtleiterfasern mitbewegt. Sie dienen jedoch nach wie vor als Auflage für den aufzubringenden Umwindungsvorrat und führen zu besten Meßergebnissen. Soll dagegen der Speicherkörper umlaufen, so sind mehrere Bogenstücke in Umfangsrichtung des Speicherkörpers hintereinanderliegend vorzusehen derart, daß ihr Abstand zueinander kleiner ist als der dem Lichtschrankensender und -empfänger zukommende Öffnungskegel. Daher bleibt in jeder Drehstellung des Speicherkörpers die Verbindung von Sender und Empfänger über ein Bogenstück erhalten. Fertigungstechnische Vorteile bringt es, daß das Tragstück aus zwei konzentrisch zueinander liegenden und die Lichtleiterfasern zwischen sich aufnehmenden Platinen besteht.

Nachstehend werden zwei Ausführungsbeispiele der Erfindung anhand der Fig. 1 bis 6 erläutert. Es zeigt
Fig. 1 eine Ansicht einer entsprechend ausgestalteten, mit einer Lichtschranke ausgestatteten Liefervorrichtung gemäß der ersten Ausführungsform,
Fig. 2 eine Stirnansicht der Liefervorrichtung, wobei die ballige Ring-Kopffläche des Speicherkörpers fortgelassen ist,
Fig. 3 in vergrößerter Darstellung einen Längsschnitt durch den Speicherkörper im Bereich der Fadenzulaufstelle und der Lichtschranke,
Fig. 4 einen Querschnitt durch den in Fig. 3 veranschaulichten Speicherkörper,
Fig. 5 einen der Fig. 3 entsprechenden Längsschnitt durch den Speicherkörper, jedoch bei Einsatz des Tragstückes, betreffend die zweite Ausführungsform und
Fig. 6 einen Querschnitt durch den Speicherkörper im Bereich des Tragstücks.

Die in den Fig. 1 bis 4 veranschaulichte Liefervorrichtung gemäß der ersten Ausführungsform besitzt einen an ein Gehäuse 1 angeflanschten, den Drehantrieb bildenden Elektromotor 2 oder dergleichen. Dessen im einzelnen nicht dargestellte Motorwelle ist mit einem Fadenösenträger 3 drehfest verbunden. Der zulaufende Faden F gelangt in einen zentrischen Kanal der Motorwelle und von dort aus zur Fadenöse 4 des Fadenösenträgers 3, welcher in der in Fig. 2 dargestellten Pfeilrichtung x umläuft. Dem Drehantrieb ist eine nicht näher veranschaulichte, jedoch bei solchen Liefervorrichtungen bekannte Bremseinrichtung zugeordnet.

Die Motorwelle des Elektromotors 2 ist Träger eines Speicherkörpers 5. Es handelt sich diesbezüglich um einen stehenden Speicherkörper. Im einzelnen besitzt er eine als Trommel ausgebildete Mantelwand 6, welche am abzugsseitigen Ende der Liefervorrichtung in eine Stirnwand 7 übergeht. Überfangen wird das abzugsseitige Ende der Mantelwand 6 von einer balligen Ring-Kopffläche 8. Letzterem ist ein mit Borsten 9 bestückter Bremsring 10 zugeordnet, der seinerseits an einem Ausleger 11 sitzt. Befestigt ist dieser mittels eines Ringflansches 12 am Gehäuse 1.

Das der Ring-Kopffläche 8 zugekehrte Ende des Auslegers 11 trägt an einer Abwinklung 13 eine Fadenabzugsöse 14, die koaxial zur Achse des Speicherkörpers 5 liegt und mit Abstand vor der Ring-Kopffläche 8 angeordnet ist.

Das dem Fadenösenträger 3 zugekehrte Ende der Mantelwand 6 geht über eine Ringekehle 15 in eine konische Erweiterung 16 über. Der Steigungswinkel dieser konischen Erweiterung beträgt ca. 45°. An die konische Erweiterung 16 schließt sich ein parallel verlaufender Abschnitt 17 an, der vom Fadenösenträger 3 übergriffen ist.

Dem Speicherkörper 5 sind in gleicher Winkelverteilung angeordnete Stäbe 18 zugeordnet, die teilweise in Rinnen 19 der Mantelwand 6 einliegen und diese überragen. Die sich etwa über die ganze Achslänge des Speicherkörpers 5 erstreckenden Stäbe 18 bilden an ihren der Winkelkehle 15 zugekehrten Enden ihrerseits eigene Winkelkehlen 20. Deren Kehlenwinkel liegt etwas unter 180°. Die sich an die Winkelkehle 20 anschließenden Enden 22 der Stäbe 18 greifen in von den Rinnen 19 ausgehende Schlitze 21 der konischen Erweiterung 16 ein. Die Stäbe stützen sich mit diesen Enden 22 an radial gerichteten Fingern 23 einer Verstellscheibe 24 ab.

Mittels einer zentralen, von der Ring-Kopffläche 8 zugänglichen Handhabe 25 lassen sich die Stäbe 18 mit Scheibe 24 und Fingern 23 gleichzeitig in die in Fig. 3 veranschaulichte Pfeilrichtung verlagern. Es ist jedoch auch möglich, ausschließlich die Verstellscheibe 24 über eine Einstellschraube 26 zu bewegen. Letztere ist ebenfalls von der Ring-Kopffläche 8 her zugänglich. Eine Verstellung der Scheibe 24 in Pfeilrichtung führt zu einem Verschwenken der Stäbe 18 um einen nahe der Ring-Kopffläche befindlichen Schwenkpunkt. In beiden Fällen werden die Aufwickelverhältnisse im Bereich der Fadenzulaufstelle variiert.

An dem Ausleger 11 befindet sich ferner eine über die ganze Speicherlänge des Speicherkörpers 5 ersteckende Lichtschrankenleiste 27. Die Speicherlänge beim Ausführungsbeispiel ist dabei geringer als die Länge des Speicherkörpers 5 selbst.

Die Lichtschranke 27 weist ein Gehäuse 28 auf. Dieses ist Träger eines Senders 29 und Empfängers 30 der Lichtschranke. Sowohl Sender 29 als auch Empfänger 30 erstrecken sich achsparallel zum Speicherkörper 5. Der Lichtschrankensender 29 weist reihenförmig nebeneinander angeordnete, moduliertes Licht aussendende, in ihrer Lichtstärke einstellbare Leuchtdioden 31 auf. Jeder Leuchtdiode 31 ist ein vorzugsweise eigener Sensor 32 des Lichtschranken-Empfängers 30 zugeordnet.

Im Bereich der Mantelwand 6 zwischen zwei Stäben 18 ist eine Reflektorplatine 33 in die Mantelwand eingelassen. Das vom Sender 29 ausgehende Licht gelangt daher auf diese Reflektorplatine 33 und wird dann zum Empfänger 30 der Lichtschranke gelenkt.

Wird der Faden F auf den Speicherkörper 5 gebracht und die Liefervorrichtung eingeschaltet, so ist vorerst die vom Lichtschrankenempfänger 30 gemessene Lichtstärke relativ groß, so daß der Drehantrieb mit erhöhter Drehzahl arbeitet. Mit zunehmender Fadenvorratsmenge nimmt die vom Lichtschrankenempfänger 30 gemessene Lichtintensität ab einhergehend mit einer Verringerung der Drehzahl des Drehantriebes. Durch den ständigen Fadenabzug vergrößert sich jedoch wiederum die Lichtstärke mit erneuter Drehzahlerhöhung des Fadenösenträgers 3. Es braucht daher nicht der Drehantrieb vollständig stillgesetzt zu werden. Zu Fadenbruch führende Spannungsspitzen werden dadurch vermieden.

Wird die Lichtintensität des Lichtschrankensenders 29 erhöht, so verlagert sich einhergehend die Lichtansprechschwelle. Hierdurch findet eine Erhöhung der Drehzahl statt verbunden mit einer Zunahme des Fadenvorrates auf dem Speicherkörper.

Bei der in den Fig. 5 und 6 dargestellten zweiten Ausführungsform tragen gleiche Bauteile gleiche Bezugsziffern. Anstelle der Reflektorplatine 33 trägt nun der Speicherkörper 5 ein Tragstück 34. Letzteres ist als Bogenstück gestaltet und besteht aus zwei konzentrisch zueinander liegenden, Lichtleiterfasern 35 zwischen sich aufnehmenden Platinen 36 und 37. Als Material für die Platinen 36, 37 kann bspw. Aluminium dienen. Die Lichtleiterfasern 35 sind derart angeordnet, daß ihre reihenförmig nebeneinander liegenden Stirnflächen 35', 35" zur Speicherkörper-Mantelfläche freiliegen. Jeweils die eine Stirnfläche 35' jeder Lichtleiterfaser 35 ist dem Lichtschrankensender 29 und die andere Stirnfläche 35" in Umfangsrichtung des Speicherkörpers 5 versetzt dem Lichtschrankenempfänger 30 zugekehrt. Die Endabschnitte des Bogenstücks sind dabei in Schlitze 18' zweier benachbarter Stäbe 18 eingelassen derart, daß die Stirnflächen 35', 35" mit der Mantelfläche der Stäbe 18 abschließen. Dementsprechend verlagern sich mit einer Verstellung der Stäbe auch die Stirnflächen 35', 35" der Lichtleiterfasern 35.

Bei Einsatz eines drehenden Speicherkörpers wären dann mehrere solcher Bogenstücke in Umfangsrichtung des Speicherkörpers hintereinanderliegend anzuordnen. Der Abstand zueinander ist dann kleiner zu halten als der dem Lichtschrankensender und -empfänger zukommende Öffnungskegel. Somit befindet sich in jeder Drehstellung des Speicherkörpers die Lichtschranke in funktionsbereiter Stellung.

## Patentansprüche

1. Liefervorrichtung für laufende Fäden (F), mit einem Speicherkörper (5), welchem der Faden (F) in Umfangsrichtung zuläuft und von dem der Faden (F) über Kopf abgezogen wird und auf welchem eine bestimmte eimstellbare Anzahl von Fadenwindungen als Vorratsmenge zwischen Zulaufstelle und Abzugsstelle gespeichert ist, wobei zur Bestimmung der Fadenwindungen eine die Speicherkörper-Mantelfläche abtastende, den Drehantrieb (Elektromotor 2) für den Fadenzulauf steuernde Lichtschranke (27) vorgesehen ist und die Drehzahl des Drehantriebes (Elektromotor 2) in Abhängigkeit von der am Lichtschrankenempfänger (30) gemessenen Lichtstärke (Lichtmenge) gesteuert ist, dadurch gekennzeichnet, daß die Lichtschranke (27) als sich etwa über die Speicherlänge des Speicherkörpers (5) erstreckende Lichtschrankenleiste gestaltet ist und daß die Lichtstärke des Lichtschrankensenders (29) über die Speicherlänge variierbar ist.

2. Liefervorrichtung nach einem oder mehreren der vorhergehenden Ansprüche, dadurch gekennzeichnet, daß der Lichtschrankensender (29) von reihenförmig nebeneinander angeordneten, modelliertes Licht aussendenden, in ihrer Lichtstärke einstellbaren Leuchtdioden (31) gestaltet ist.

3. Liefervorrichtung nach einem oder mehreren der vorhergehenden Ansprüche, dadurch gekennzeichnet, daß der Speicherkörper (5) einen Lichtleiter aufweist, dessen Stirnflächen (35', 35") zur Speicherkörper-Mantelfläche (6) freiliegen, wobei jeweils die eine Stirnfläche (35') jeder Lichtleiterfaser (35) dem Lichtschrankensender (29) und die andere Stirnfläche (35") in Umfangsrichtung des Speicherkörpers (5) versetzt dem Lichtschrankenempfänger (30) zugekehrt liegt.

4. Liefervorrichtung nach eimem oder mehreren der vorhergehenden Ansprüche, dadurch gekennzeichnet, daß der Lichtleiter aus einzelnen, reihenförmig nebeneinander liegenden Lichtleiterfasern (35) besteht, die vom einen Tragstück (34) gefaßt sind.

5. Liefervorrichtung nach einem oder mehreren der vorhergehenden Ansprüche, dadurch gekennzeichnet, daß das Tragstück (34) als Bogenstück gestaltet ist.

6. Liefervorrichtung nach einem oder mehreren der vorhergehenden Ansprüche, dadurch gekennzeichnet, daß die Stirnflächen (35', 35") der Lichtleiterfasern (35) in zwei benachbarten, dem Speicherkörper (5) verstellbar zugeordneten Stäben (18) zur Variation der Speicherkörper-Mantelfläche im Bereich der Fadenaufwickelstelle liegen.

7. Liefervorrichtung nach einem oder mehreren der vorhergehenden Ansprüche, dadurch gekennzeichnet, daß mehrere Bogenstücke (34) in Umfangsrichtung des Speicherkörpers hintereinanderliegend vorgesehen sind derart, daß ihr Abstand zueinander kleiner ist als der dem Lichtschrankensender- und empfänger zukommende Öffnungskegel.

8. Liefervorrichtung nach einem oder mehreren der vorhergehenden Ansprüche, dadurch gekennzeichnet, daß das Tragstück (34) aus zwei konzentrisch zueinander liegenden und die Lichtleiterfasern (35) zwischen sich aufnehmenden Platinen (36, 37) besteht.

## Claims

1 Delivery apparatus for running threads (F), having a reel (5), to which the thread (F) runs in circumferential direction and from which the thread (F) is drawn off overhead and on which a certain adjustable number of thread windings is stored as supply quantity between feeding point and drawing point, a light barrier (27), scanning the circumferential surface of the reel and controlling the rotary drive (electric motor 2) for the thread feed, being provided for determination of the thread windings and the speed of the rotary drive (electric motor 2) being controlled dependently on the light intensity (quantity of light) measured at the light barrier receiver (30), characterized in that the light barrier (27) takes the form of a light barrier strip extending over the storage length of the reel (5) and in that the light intensity of the light barrier transmitter (29) is variable over the storage length.

2. Delivery apparatus according to one or more of the preceding claims, characterized in that the light barrier transmitter (29) takes the form of light-emitting diodes (31) which are adjustable in their light intensity, send out modulated light and are arranged next to one another in rows.

3. Delivery apparatus according to one or more of the preceding claims, characterized in that the reel (5) has a light guide, the end faces (35', 35") of which are exposed towards the circumferential surface (6) of the reel, in each case the one end face (35') of each light-conducting fibre (35) facing the light barrier transmitter (29) and the other end face (35") being offset in circumferential direction of the reel (5) and facing the light barrier receiver (30).

4. Delivery apparatus according to one or more of the preceding claims, characterized in that the light guide consists of individual light-conducting fibres (35) which lie next to one another in rows and are held by a carrying piece (34).

5. Delivery apparatus according to one or more of the preceding claims, characterized in that the carrying piece (34) takes the form of a bow piece.

6. Delivery apparatus according to one or more of the preceding claims, characterized in that the end faces (35', 35") of the light-conducting fibres (35) lie in two neighbouring rods (18), adjustably assigned to the reel (5), for variation of the circumferential surface of the reel in the region of the thread winding-up point.

7. Delivery apparatus according to one or more of the preceding claims, characterized in that a plurality of bow pieces (34) are provided one behind the other in circumferential direction of the reel in such a way that their distance from one another is smaller than the acceptance cone reaching the light barrier transmitter and receiver.

8. Delivery apparatus according to one or more of the preceding claims, characterized in that the carrying piece (34) consists of two plates (36, 37) lying concentrically with respect to each other and receiving the light-conducting fibres (35) between them.

## Revendications

1. Dispositif d'alimentation en fils continus (F) comportant un corps de stockage (5), auquel est amené le fil (F) en direction de la périphérie et duquel le fil (F) est extrait par la tête et sur lequel un certain nombre réglable d'enroulements de fils est stocké en réserve entre le point d'entrée et le point d'extraction, dans lequel est prévu, pour déterminer les enroulements de fils, une barrière photoélectrique (27) balayant la surface d'enveloppe du corps de stockage et commandant l'entraînement en rotation (moteur électrique 2) pour l'entrée de fils et dans lequel la vitesse de rotation de l'entraînement à rotation (moteur électrique 2) est commandée en fonction de l'intensité lumineuse (quantité de lumière) mesurée sur le récepteur de barrière photoélectrique (30), caractérisé en ce que la barrière photoélectrique (27) est réalisée en forme de barrette de barrière photoélectrique s'étendant à peu près sur toute la longueur de stockage du corps de stockage (5) et, en ce que l'intensité lumineuse de l'émetteur de barrière photoélectrique (29) peut varier sur toute la longueur de stockage.

2. Dispositif d'alimentation selon une ou plusieurs des revendications précédentes, caractérisé en ce que l'émetteur de barrière photoélectrique (29) est formé par des diodes électroluminescentes (31) contiguës disposées en rangées, émettant de la lumière modulée et réglables en ce qui concerne leur intensité lumineuse.

3. Dispositif d'alimentation selon une ou plusieurs des revendications précédentes, caractérisé en ce que le corps de stockage (5) comporte un guide de lumière, dont les faces frontales (35', 35") s'ouvrent sur la surface d'enveloppe du corps de stockage (6), l'une (35'), de faces frontales de chaque fibre optique (35) étant tournée vers l'émetteur de barrière photoélectrique (29) et l'autre face frontale (35"), décalée à la périphérie du corps de stockage (5), étant tournée vers le récepteur de barrière photoélectrique (30).

4. Dispositif d'alimentation selon une ou plusieurs des revendications précédentes, caractérisé en ce que le guide de lumière est composé de fibres optiques individuelles contiguës (35), disposées en rangées et qui sont montées dans une pièce de support (34).

5. Dispositif d'alimentation selon une ou plusieurs des revendications précédentes, caractérisé en ce que la pièce de support (34) est en forme de pièce cintrée.

6. Dispositif d'alimentation selon une ou plusieurs des revendications précédentes, caractérisé en ce que les faces frontales (35', 35") des fibres optiques (35) se trouvent dans deux barreaux voisins (18) associés de façon réglable au corps de stockage (5) pour permettre la variation de la surface d'enveloppe du corps de stockage dans la zone du point d'enroulement des fils.

7. Dispositif d'alimentation selon une ou plusieurs des revendications précédentes, caractérisé en ce que plusieurs pièces cintrées (34) sont disposées dans la direction de la périphérie du corps de stockage l'une derrière l'autre, de telle façon que leur distance entre elles soit plus petite que le cône d'ouverture associé à l'émetteur et au récepteur de barrière photoélectrique.

8. Dispositif d'alimentation selon une ou plusieurs des revendications précédentes, caractérisé en ce que la pièce de support (34) est composée de deux plaques (36, 37) disposées de façon concentrique l'une par rapport à l'autre et qui reçoivent entre elles les fibres optiques (35).
